# EUROPÄISCHE PATENTSCHRIFT

(11) **EP 2 987 594 B1**
(45) Veröffentlichungstag und Bekanntmachung des Hinweises auf die Patenterteilung: **12.04.2017**
(21) Anmeldenummer: 15180336.8
(22) Anmeldetag: 10.08.2015
(51) Int. Cl.: B26D 1/03, B26D 3/00, B26D 3/08, B26D 3/16, B26D 1/00

(54) **SEPARIERVORRICHTUNG FÜR EIN VERBUNDWERKSTÜCK SOWIE VERFAHREN ZUM SEPARIEREN DES VERBUNDWERKSTÜCKS MIT DER SEPARIERVORRICHTUNG**
SEPARATING DEVICE FOR A COMPOSITE WORKPIECE AND METHOD FOR SEPARATION OF THE COMPOSITE WORKPIECE WITH THE SEPARATING DEVICE
DISPOSITIF DE SEPARATION POUR UNE PIECE COMPOSITE ET PROCEDE DE SEPARATION DE LA PIECE COMPOSITE A L'AIDE DU DISPOSITIF DE SEPARATION

(30) Priorität: 14.08.2014 DE 102014111599
(43) Veröffentlichungstag der Anmeldung: 24.02.2016
(73) Patentinhaber: WISAG Produktionsservice GmbH, 60528 Frankfurt am Main (DE)
(72) Erfinder: SEIDEL, Ralf, 84503 Altötting (DE)
(74) Vertreter: Negendanck, Matthias

(56) Entgegenhaltungen:
- DE-B- 1 219 896
- DE-U1- 20 000 153

## Beschreibung

Die Erfindung betrifft eine Separiervorrichtung für ein Verbundwerkstück, wobei das Verbundwerkstück einen Grundkörper mit einem Rohrbereich und eine Rohrinnenverkleidung aufweist, wobei die Rohrinnenverkleidung in dem Rohrbereich des Grundkörpers angeordnet ist, mit einem Werkzeug, wobei das Werkzeug einen Schneidkopf zum Aufschneiden der Rohrinnenverkleidung in dem Verbundwerkstück in einer Arbeitsrichtung aufweist, und mit einer Handhabungsanordnung zum Verfahren des Werkzeugs in dem Rohrbereich relativ zu dem Verbundwerkstück, wobei der Schneidkopf einen in Arbeitsrichtung gewandten Führungsabschnitt zur Anordnung zwischen der Rohrinnenverkleidung und dem Grundkörper und zum Führen des Schneidkopfs und/oder des Werkzeugs sowie beidseitig zu dem Führungsabschnitt angeordnete Schneidabschnitte zum Ausschneiden eines Streifens aus der Rohrinnenverkleidung aufweist. Die Erfindung betrifft ferner ein Verfahren zum Separieren des Verbundwerkstücks.

Bei der Fertigung von Produkten, Bestandteilen für Anlagen, Bauteilen allgemein etc. werden Komponenten oftmals nicht aus einem einzigen Grundmaterial gefertigt, sondern stellen einen Materialmix dar, sodass unterschiedliche Abschnitte der Komponenten anwendungsgerecht ausgelegt werden können.

Derartige Komponenten sind bei der Fertigung und im Einsatz sehr attraktiv, da bei geeigneter Auslegung bestimmte Komponenteneigenschaften bei geringen Fertigungskosten umsetzbar sind. Bei dem Abbau und der Entsorgung dieser Komponenten verlieren diese jedoch sehr oft an Attraktivität. Bei diesem letzten Schritt des Komponentenlebenszyklus ist es möglich, dass die einzelnen Materialien nicht mehr voneinander getrennt werden können, sodass eine Wiederaufbereitung/Recycling der Komponenten ausscheidet. Derartige Verbundkomponenten werden folglich oftmals verbrannt oder in Deponien abgelagert.

Vor dem Hintergrund steigender Rohstoffkosten und einem erhöhten Bewusstsein für die Umwelt ist es prinzipiell wünschenswert, derartige Verbundkomponenten wieder materialabhängig auftrennen zu können, um die Materialien unabhängig voneinander zu recyceln.

Aus einem anderen technischen Bereich, nämlich der Instandsetzung oder Sanierung von Rohrleitungen durch nachträgliches Einziehen von GFK-Inlinermaterialien als Rohrauskleidung ist es bekannt, defekte Rohre innenseitig mit Kunststoff auszukleiden. Allerdings können Probleme auftreten, wenn die Kunststoffauskleidung nicht fachgerecht durchgeführt wurde oder wenn aus anderen Gründen die Kunststoffinnenverkleidung Fehler aufweist. In diesen Fällen muss die Kunststoffinnenverkleidung wieder entfernt werden, was jedoch aufgrund des meist eingebauten Zustands der Rohre mit erheblichen Problemen verbunden ist.

In der Gebrauchsmusterschrift DE 200 00 153 U1, die wohl den nächstkommenden Stand der Technik bildet, wird in der Einleitung zur Lösung dieses Problems zunächst auf ein sogenanntes Haifischmaul verwiesen, welches aus einem Stahl-Doppel-T-Profilträger gefertigt ist, wobei in den Verbindungsschenkeln in Längsrichtung ein längerer Schlitz mit einem Trennschleifer ausgeschliffen und dessen Rand dann messerscharf angeschliffen wird. Die Gebrauchsmusterschrift führt aus, dass diese Vorrichtung dann in Richtung des offenen Maules beziehungsweise Schlitzes mit einer besonders kräftigen Seilwinde mit brachialer Gewalt durch den Kanal gezogen wird, indem der Wandquerschnitt dabei in den Schlitz geführt und von dessen scharfer Kante durchgerissen wird. Besondere Probleme sollen sich dann ergeben, wenn das Harz im Inliner nicht überall gleichmäßig verteilt oder nicht richtig ausgehärtet ist und das relativ weiche, aber doch noch sehr zugfeste textile Material der hohen Reißkraft des Reißmauls nachgibt und sich mit Falten in dem Schlitz staucht.

Die Gebrauchsmusterschrift schlägt dagegen eine Vorrichtung zum Durchtrennen von einer nachträglich in Rohrleitungen angebrachten Auskleidung vor, welche statt einer starren Schneide Schneidräder verwendet, welche sich beim Durchtrennen der Auskleidungen drehen. Die Schneidräder bilden gemeinsam eine Schneidlinie in der Auskleidung, wobei die Auskleidung stufenweise durchgeschnitten wird. In einer möglichen Ausgestaltung weist die Vorrichtung zwei parallel zueinander angeordnete Sätze von Schneidrädern auf, die zwei Schneidlinien in der Auskleidung ausbilden, sodass ein Streifen herausgeschnitten wird.

Der Erfindung liegt die Aufgabe zugrunde, eine Separiervorrichtung für ein Verbundwerkstück vorzuschlagen, welche besonders geeignet für die Separation von Auskleidungen von Rohrbereichen aus einem homogenen und/oder isotropen Kunststoff ist. Diese Aufgabe wird durch eine Separiervorrichtung mit den Merkmalen des Anspruchs 1 sowie durch ein Verfahren mit den Merkmalen des Anspruchs 14 gelöst. Bevorzugte oder vorteilhafte Ausführungsformen der Erfindung ergeben sich aus den Unteransprüchen, der nachfolgenden Beschreibung sowie den beigefügten Figuren.

Im Rahmen der Erfindung wird eine Separiervorrichtung vorgeschlagen, welche zur Bearbeitung eines Verbundwerkstückes geeignet und/oder ausgebildet ist.

Das Verbundwerkstück weist einen Grundkörper auf, welcher zumindest abschnittsweise einen Rohrbereich mit einer Wandung bildet. Ferner weist das Verbundwerkstück eine Rohrinnenverkleidung auf, wobei die Rohrinnenverkleidung in dem Rohrbereich des Grundkörpers an der Wandung angeordnet ist. Der Grundkörper kann als ein Rohr ausgebildet sein. Bei alternativen Ausgestaltungen kann der Grundkörper jedoch eine beliebige Außengeometrie aufweisen, jedoch den Rohrbereich umfassen, welcher beispielsweise als eine Aussparung oder als ein Tunnel in dem Grundkörper ausgebildet ist. Die Rohrinnenverkleidung weist einen rohrförmigen Mittelabschnitt auf, welcher besonders bevorzugt in Umlaufrichtung geschlossen ausgebildet ist. Vorzugsweise erstreckt sich die Rohrinnenverkleidung durchgehend mindestens oder genau über die vollständige Länge des Rohrbereichs

Die Separiervorrichtung weist ein Werkzeug auf, wobei das Werkzeug einen Schneidkopf zum Aufschneiden der Rohrinnenverkleidung in dem Verbundwerkstück umfasst. Das Aufschneiden erfolgt in einer Arbeitsrichtung. Die Arbeitsrichtung ist vorzugsweise gleichgerichtet zu einer Längserstreckung des Rohrbereichs und/oder der Rohrinnenverkleidung.

Die Separiervorrichtung weist eine Handhabungsanordnung auf, welche ein relatives Verfahren des Werkzeugs in dem Rohrbereich relativ zu dem Verbundwerkstück ermöglicht. Dabei ist es möglich, dass das Verbundwerkstück stationär ist und das Werkzeug verfahren wird, das Werkzeug stationär ist und das Verbundwerkstück verfahren wird oder dass sowohl das Werkzeug als auch das Verbundwerkstück verfahren werden. Während der Relativbewegung erfolgt das Aufschneiden der Rohrinnenverkleidung in der Arbeitsrichtung.

Der Schneidkopf weist einen in Arbeitsrichtung gewandten Führungsabschnitt auf, welcher zur Anordnung zwischen der Rohrinnenverkleidung und dem Grundkörper, insbesondere der Wandung des Rohrbereichs, ausgebildet ist. Insbesondere wird der Führungsabschnitt in einem Ringspalt zwischen der Rohrinnenverkleidung und dem Grundkörper, insbesondere der Wandung des Rohrbereichs, angeordnet. Besonders bevorzugt befindet sich der Führungsabschnitt im Betrieb der Separiervorrichtung insbesondere mit dessen in Arbeitsrichtung vorderen Bereich in einem ungeschnittenen Bereich der Rohrinnenverkleidung. Im Speziellen ist der Führungsabschnitt als ein Führungszungenabschnitt ausgebildet.

Der Führungsabschnitt dient zur Führung des Schneidkopfs, insbesondere des Werkzeugs. In Querrichtung, insbesondere senkrecht zur Arbeitsrichtung weist der Schneidkopf beidseitig zu dem Führungsabschnitt Schneidabschnitte auf, welche zum Ausschneiden eines Streifens aus der Rohrinnenverkleidung ausgebildet sind. Somit ist in einer Draufsicht auf den Schneidkopf senkrecht zu der Arbeitsrichtung ein Schneidabschnitt auf einer Seite des Führungsabschnitts und ein Schneidabschnitt auf der anderen Seite des Führungsabschnitts angeordnet.

Insbesondere werden im Betrieb durch die Schneidabschnitte zwei parallel zueinander angeordnete oder zumindest gleichgerichtete Schnittlinien in die Rohrinnenverkleidung eingebracht, sodass sich der Streifen von einem Rohrinnenverkleidungshauptteil trennt. Der Streifen ist gleichgereichtet mit der Arbeitsrichtung und/oder mit der Längenerstreckung der Rohrinnenverkleidung und/oder des Rohrbereichs.

Im Rahmen der Erfindung wird vorgeschlagen, dass die Schneidabschnitte als Hakenschneidabschnitte ausgebildet sind. Insbesondere sind die Schneidabschnitte als starre Hakenschneidabschnitte realisiert. Die Hakenschneidabschnitte umgreifen jeweils einen Materialbereich der Rohrinnenverkleidung hakenförmig, insbesondere u-förmig und durchtrennen diese vollständig und/oder in einer Schneidstufe. Insbesondere werden die Hakenschneidabschnitte gemeinsam mit dem Schneidkopf und/oder dem Werkzeug in Arbeitsrichtung durchtrennend zu der Rohrinnenverkleidung geführt. Insbesondere ist die Rohrinnenverkleidung vor einem der Hakenschneidabschnitte ungeteilt und nach dem Hakenschneidabschnitt getrennt, wobei der Übergang zwischen ungetrennt und getrennt durch den Hakenschneidabschnitt erfolgt. Insbesondere sind die Hakenschneidabschnitte als starre Schneidabschnitte ausgebildet.

Es ist dabei eine Überlegung der Erfindung, dass die in dem Stand der Technik genannten Beweggründe für das Schneiden von GFK-Inlinermaterialien durchaus durchgreifend sein können. Jedoch werden Rohrinnenverkleidungen auch aus homogenen und/oder isotropen Materialien hergestellt, sodass keine Probleme mit dem Schneiden von textilen Materialien etc. auftreten. Vielmehr bedingen andere Materialien andere Werkzeuge, wobei festgestellt wurde, dass ein Schneidkopf zum Aufschneiden und damit Separieren von Rohrinnenverkleidungen aus Kunststoffen, insbesondere faserfreien Kunststoffen, in Abkehr zu der Lehre aus der Gebrauchsmusterschrift durch eine Anordnung mit zwei starren Hakenschneidabschnitten bestens gelöst werden kann. Durch die genau zwei oder mindestens zwei Hakenschneidabschnitte kann in reproduzierbarer und prozesssicherer Weise ein Streifen aus der Rohrinnenverkleidung ausgeschnitten werden, wodurch erreicht wird, dass der Mittelteil der Rohrinnenverkleidung aufgrund des fehlenden Streifens sich ausreichend zusammenrollen kann, sodass dieser spannungsfrei aus dem Rohrbereich entnommen werden kann.

Bei einer bevorzugten Ausgestaltung der Erfindung ist vorgesehen, dass die Hakenschneidabschnitte jeweils eine Schneidkante aufweisen, wobei der Verlauf der Schneidkante beim Schneiden kreuzend, insbesondere quer, zu dem an der Schneidkante anliegenden Materialbereich der Rohrinnenverkleidung ausgerichtet ist. Insbesondere durchschneidet der Hakenschneidabschnitt, insbesondere die Schneidkante, den anliegenden Materialbereich vollständig.

Bei einer bevorzugten Realisierung der Erfindung weisen die Hakenschneidabschnitte jeweils ein Fangmaul auf, welches die Rohrinnenverkleidung fängt, insbesondere U-förmig beidseitig umgreift und schneidet. Durch diese Konkretisierung ist nochmals unterstrichen, dass die Rohrinnenverkleidung in einer einzigen Schneidstufe vollständig durchgeschnitten wird.

Nachdem der Querschnitt des Rohrbereichs und/oder der Querschnitt der Rohrinnenverkleidung und/oder der Querschnitt des Ringspalts zwischen Rohrinnenverkleidung und dem Rohrbereich des Grundkörpers gekrümmt, insbesondere rund, bevorzugt kreisrund ausgebildet ist, ist bei einer vorteilhaften Ausgestaltung der Erfindung umgesetzt, dass die Hakenschneidabschnitte und der Führungsabschnitt in einem Querschnitt in einer Ebene senkrecht zu der Arbeitsrichtung auf einem gekrümmten Profil angeordnet sind. Alternativ oder ergänzend sind die Hakenschneidabschnitte und der Führungsabschnitt aus einem gekrümmten Halbzeug gebildet. Bevorzugt ist die Krümmung des Profils und/oder des Halbzeugs rund, insbesondere kreisrund und/oder gleichsinnig zu der Krümmung der Rohrinnenverkleidung beziehungsweise zu dem Rohrbereich ausgebildet.

Besonders bevorzugt weisen die Hakenschneidabschnitte jeweils eine Schneidengeometrie auf, wobei auf einer der Wandung des Rohrbereichs abgewandten Seite des Schneidkopfs an den Hakenschneidabschnitten jeweils ein Keilwinkelbereich, vorzugsweise der einzige oder ausschließliche Keilwinkelbereich des Hakenschneidabschnitts, angeordnet ist. Wird beispielsweise der Hakenschneidabschnitt aus dem gekrümmten Profil, insbesondere aus dem gekrümmten Halbzeug gebildet, so ist der Keilwinkelbereich an einer radialen Innenseite des Profils vorgesehen. Besonders bevorzugt entspricht die Außenseite des Hakenschneidabschnitts, insbesondere gegenüberliegend zu dem Keilwinkelbereich, der ursprünglichen Außenseite des Profils, insbesondere des Halbzeugs. Vorzugsweise erstreckt sich die Außenseite der Hakenschneidabschnitte in Arbeitsrichtung parallel oder über den Hakenschneidabschnitt hinweg in einem konstanten Winkel zu der Wandung des Rohrbereichs. Insbesondere wird die Schneidengeometrie ausschließlich durch den innenseitigen Keilwinkelbereich gebildet. Durch das Anbringen des Keilwinkelbereichs in einem radial inneren Bereich des Profils, insbesondere Halbzeugs, und damit des Schneidkopfs wird erreicht, dass der Schneidkopf beim Schneiden aufgrund der Keilwirkung des Keilwinkelbereichs radial nach außen gedrängt wird, sodass dieser mit dem Führungsabschnitt stets an der Wandung des Rohrbereichs anliegt und/oder an diesem entlang tastet und nicht in das Innere des Rohrbereichs verfahren kann. In dieser Ausgestaltung ist sichergestellt, dass auch längere Rohrinnenverkleidungen mit dem Schneidkopf durchschnitten werden können, da durch die Schneidengeometrie der Schneidkopf gegen die Wandung des Rohrbereichs und somit stets in den Ringspalt zwischen Rohrinnenverkleidung und Rohrbereich gedrückt oder geführt wird.

Bei einer möglichen Weiterbildung der Erfindung umfasst die Handhabungsanordnung eine stationäre Aufspanneinrichtung zum Fixieren des Verbundwerkstücks sowie eine Zugeinrichtung zum Durchziehen des Werkzeugs durch den Rohrbereich des Verbundwerkstücks. Prinzipiell könnte auch vorgesehen sein, dass das Werkzeug mit dem Schneidkopf durch den Rohrbereich hindurchgedrückt wird. Jedoch hat es sich als einfacher erwiesen, das Werkzeug ziehend durch den Rohrbereich hindurchzuführen, da sich das Werkzeug durch die Schneidengeometrie und den Führungsabschnitt selbsttätig positioniert.

Bei einer bevorzugten konstruktiven Realisierung der Erfindung weist das Werkzeug einen Vorlaufabschnitt auf, wobei der Vorlaufabschnitt in Arbeitsrichtung vorlaufend zu dem Schneidkopf angeordnet ist. Vorzugsweise weist der Vorlaufabschnitt eine mechanische Schnittstelle, wie zum Beispiel eine Durchgangsöffnung, zur Kopplung mit der Handhabungsanordnung, insbesondere mit der Zugeinrichtung, auf. Um ein Verkippen des Werkzeugs, insbesondere des Schneidkopfs, zu vermeiden, ist es bevorzugt, dass der Vorlaufabschnitt in Arbeitsrichtung länger als der Führungsabschnitt ausgebildet ist.

Bei einer möglichen Weiterbildung der Erfindung weist das Werkzeug einen Nachlaufabschnitt auf, wobei der Nachlaufabschnitt in Arbeitsrichtung nachlaufend zu dem Schneidkopf angeordnet ist. Der Nachlaufabschnitt kann genau oder mindestens zwei Funktionen alternativ oder ergänzend einnehmen: Zum einen kann der Nachlaufabschnitt eine Führung für den ausgeschnittenen Streifen bilden, sodass dieser ordentlich und insbesondere ohne zu stauen von dem Schneidkopf weggeführt wird. Alternativ oder ergänzend kann der Führungsabschnitt eine mechanische Schnittstelle, insbesondere einen Griff für eine händische Manipulation oder Führung des Werkzeugs bilden und ist damit als eine Verlängerung ausgebildet. In der letzten Ausgestaltung ist es bevorzugt, dass der Nachlaufabschnitt eine Länge in Arbeitsrichtung von mindestens 20 cm einnimmt.

Bei einer besonders bevorzugten Realisierung der Erfindung ist ein oder das Halbzeug des Schneidkopfs, insbesondere des Werkzeugs als ein Rohr ausgebildet, aus dem mittels trennender Verfahren die Hakenschneidabschnitte sowie der Führungsabschnitt herausgearbeitet sind. Somit wird der Führungsabschnitt besonders bevorzugt durch einen Teilabschnitt des Rohrs gebildet, an den sich in Umlaufrichtung seitlich die Hakenschneidabschnitte als Schlitze, welche gleichgerichtet zu dem Führungsabschnitt verlaufen, angeschlossen sind. Die Keilwinkelbereiche werden vorzugsweise an der Innenseite des Rohrs eingebracht, wobei die Außenseite der Hakenschneidabschnitte durch die ursprüngliche Zylinderfläche des Rohrs gebildet ist.

Bei einer besonders bevorzugten Realisierung ist der Vorlaufabschnitt und/oder der Nachlaufabschnitt als ein Teilabschnitt des Rohrs ausgebildet. Der Vorlaufabschnitt kann dabei als eine Rinne realisiert sein, der Nachlaufabschnitt ist vorzugsweise als ein umlaufend geschlossener Rohrabschnitt realisiert.

Um zu vermeiden, dass sich der Streifen in dem Schneidkopf und/oder in dem Werkzeug staut, ist bevorzugt vorgesehen, dass die Breite des Streifens kleiner als der freie Durchmesser des Rohrs als Grundkörper für das Werkzeug ausgebildet ist.

Bei einer besonders bevorzugten Ausgestaltung der Erfindung umfasst die Separiervorrichtung das Verbundwerkstück, wobei dieses bevorzugt als ein Rohr, Rohrteil oder Rohrabschnitt ausgebildet ist. Es ist insbesondere vorgesehen, dass der Grundkörper aus Metall, insbesondere Stahl, im Speziellen Edelstahl, ausgebildet ist. Dagegen ist vorgesehen, dass die Rohrinnenverkleidung aus einem thermoplastischen Kunststoff und/oder PFP (Perfluorierte Polymere), insbesondere PFA (Perfluoralkoxy-Polymere), PTFE (Polytetrafluorethylen), TFE (Tetrafluorehtylen), HFP (Hexafluorpropen) ausgebildet ist. Bevorzugt ist die Rohrinnenverkleidung klebstofffrei und/oder eingepresst in dem Grundkörper angeordnet.

Bei einer bevorzugten Realisierung ist die Rohrinnenverkleidung aus PTFE ausgebildet. PTFE wird als Rohrinnenverkleidung oftmals in den Rohrbereich in einem eingepressten Zustand angeordnet. Dabei kann beispielsweise vorgesehen sein, dass das Rohr zunächst thermisch erwärmt wird, sodass der Inliner, insbesondere der PTFE-Inliner, eingeführt werden kann und nachfolgend durch ein Schrumpfen des Grundkörpers eingepresst ist. Alternativ wird der Inliner durch Druck von Innen gegen den Grundkörper gepresst. Durch die Presspassung ist es bei der Separation notwendig, dass nicht nur eine Schnittlinie durch die Rohrinnenverkleidung durchgezogen wird, sondern, dass mindestens ein Streifen aus der Rohrinnenverkleidung herausgeschnitten wird. Erst dann wird die Spannung in Umlaufrichtung der Rohrinnenverkleidung vollständig aufgehoben, sodass die Rohrinnenverkleidung unverspannt in dem Grundkörper liegt und in einfacher Weise, zum Beispiel per Hand, aus dem Rohrbereich herausgezogen werden kann. Dabei wird bevorzugt von freien Durchmessern des Rohrbereichs von größer oder gleich 20 Millimetern, vorzugsweise größer oder gleich 40 Millimetern, ausgegangen.

Optional kann vorgesehen sein, dass ausgangsseitig an dem Rohrbereich die freien Enden der Rohrinnenverkleidung als Endflansche ausgebildet sind, welche sich kreisringförmig in einer Ebene erstrecken, die senkrecht zu der Längserstreckung der Rohrinnenverkleidung ausgerichtet ist. In dieser Ausgestaltung werden beispielsweise die Inliner zunächst in den Rohrbereich eingeführt, dort verpresst und nachträglich die freien, herausstehenden Endbereiche mechanisch umgeformt, z.B. gebördelt um die Endflansche, insbesondere ausgebildet als Bördelflansche, zu bilden. In dieser Ausgestaltung des Verbundwerkstücks ist bevorzugt vorgesehen, dass in einem Vorverarbeitungsschritt einer der Endflansche, insbesondere Bördelflansche, beispielsweise mit einem Trennwerkzeug, wie zum Beispiel einer Säge, abgeschnitten wird, sodass der Ringspalt zwischen Rohrinnenverkleidung und der Wandung des Rohrbereichs für den Führungsabschnitt des Schneidkopfs zugänglich ist.

Einen weiteren Gegenstand der Erfindung bildet ein Verfahren zum Separieren eines Verbundwerkstücks mit der Separiervorrichtung, wie diese zuvor beschrieben wurde beziehungsweise nach einem der vorhergehenden Ansprüche. Bei dem Verfahren ist vorgesehen, dass der Schneidkopf so angesetzt wird, dass der Führungsabschnitt in dem Ringspalt zwischen Rohrinnenverkleidung und Wandung des Rohrbereichs des Grundkörpers angeordnet ist. Nachfolgend wird der Schneidkopf relativ zu dem Verbundwerkstück in Arbeitsrichtung bewegt, sodass die Hakenschneidabschnitte einen Streifen aus der Rohrinnenverkleidung herausschneiden. Nach insbesondere vollständigem Durchfahren des Schneidkopfs relativ zu dem Verbundwerkstück entlang der Längserstreckung der Rohrinnenverkleidung kann diese aus dem Rohrbereich entnommen werden.

Bei einer bevorzugten Weiterbildung der Erfindung ist vorgesehen, dass in einem Vorverarbeitungsschritt der endflansch mittels eines Trennwerkzeugs, wie zum Beispiel einer Säge, abgetrennt wird, um den Ringspalt zwischen Rohrinnenverkleidung und Wandung des Rohrbereichs zugänglich zu machen.

Die Separiervorrichtung kann sowohl bei geraden Rohrbereichen, als auch bei Rohrbereichen mit Krümmungen eingesetzt werden, solange das Werkzeug durch den Rohrbereich durchgeführt werden kann.

Weitere Merkmale, Vorteile und Wirkungen der Erfindung ergeben sich aus der nachfolgenden Beschreibung eines bevorzugten Ausführungsbeispiels der Erfindung sowie der beigefügten Figuren. Dabei zeigen:
Figur 1a, b, c ein Verbundwerkstück angeordnet in einer Separiervorrichtung als ein Ausführungsbeispiel der Erfindung;
Figur 2a, b eine radiale Draufsicht von oben beziehungsweise eine radiale Seitenansicht auf das Werkzeug der Separiervorrichtung in den Figuren 1b, c;
Figur 3a - e fünf unterschiedliche Phasen beim Schneiden einer Rohrinnenverkleidung des Verbundwerkstücks mit der Separiervorrichtung in Seitenansicht Draufsicht;
Figur 4a - e die gleichen fünf unterschiedlichen Phasen wie in den vorhergehenden Figuren beim Schneiden einer Rohrinnenverkleidung des Verbundwerkstücks mit der Separiervorrichtung in Draufsicht.

Die Figur 1a zeigt ein Verbundwerkstück 1, wie es beispielsweise in der chemischen Industrie eingesetzt wird. Bei dem Verbundwerkstück 1 handelt es sich um einen Rohrabschnitt. Das Verbundwerkstück 1 weist einen Grundkörper 2 auf, welcher einen Rohrbereich 3 bildet und an dessen Seiten zwei Rohrflansche 4a, b zur Verbindung mit anderen Rohrabschnitten angeordnet sind. Der Grundkörper 2 ist einstückig ausgebildet, die Rohrflansche 4a, b sind durch den geraden Rohrbereich miteinander verbunden. Der Grundkörper 2 ist aus Metall, insbesondere aus Stahl oder Edelstahl, gefertigt.

In dem Grundkörper 2 ist eine Rohrinnenverkleidung 5 angeordnet, welche aus einem PTFE-Material ausgebildet ist. Die Rohrinnenverkleidung 5 weist einen Mittelabschnitt 6 und zwei Endflansche 7a, b auf, welche einstückig an dem Mittelabschnitt 6 angeformt sind. Die Endflansche 7a, b liegen in einer Radialebene senkrecht zu einer Hauptachse H des Verbundwerkstücks 1 flächig an den Rohrflanschen 4a, b an.

Die Rohrinnenverkleidung 5 ist in dem Grundkörper 2 eingepresst angeordnet. Insbesondere liegt die Rohrinnenverkleidung, insbesondere der Mittelabschnitt 6 an einer Wandung 8 des Grundkörpers 2 an, die den Rohrbereich 3 bildet. Dies wird beispielsweise dadurch erreicht, dass der Grundkörper 2 erhitzt wird, nachfolgend die Rohrinnenverkleidung 5 eingeführt wird, sodass eine Presspassung zwischen dem Grundkörper 2 und der Rohrinnenverkleidung 5, insbesondere dem Mittelabschnitt 6, vorliegt. Die Rohrinnenverkleidung 5, insbesondere der Mittelabschnitt 6 ist über die Presspassung reibschlüssig mit der Wandung 8 verbunden. Nachfolgend werden freie Enden der Rohrinnenverkleidung 5 mittels Umformung, insbesondere Bördeln, zu den Endflanschen 7a, b umgeformt. Ein freier Durchmesser des Rohrbereichs 3 ist z.B. 40 mm, 60 mm oder mehr. Die Länge des Verbundwerkstücks 1 kann wenige Zentimeter, mehr als 30 cm, mehr als 1m oder sogar mehrere Meter betragen.

Während das Verbundwerkstück 1 sehr gute mechanische und insbesondere chemische Eigenschaften während der Verwendung aufweist, ist die Verwertung nach der Verwendung, insbesondere das Recycling, schwierig, da die Rohrinnenverkleidung 5 in dem Grundkörper 2 eingepresst anliegt. Somit ist eine einfache Entnahme der Rohrinnenverkleidung 5 aus dem Grundkörper 2 aufgrund der Presspassung nicht möglich. Aktuell werden derartige Verbundwerkstücke 1 endgelagert, das heißt in Deponien abgelegt.

In der Figur 1b ist eine Separiervorrichtung 10 als ein Ausführungsbeispiel der Erfindung stark schematisiert dargestellt, welche dazu dient, die Rohrinnenverkleidung 5 von dem Grundkörper 2 zu trennen, insbesondere zu separieren. Nach der Separation ist es möglich diese beiden Komponenten separat voreinander wiederzuverwerten. Dabei handelt es sich insbesondere um ein sogenanntes Up-Cycling. Letztlich kann der Grundkörper 2 als Metall, insbesondere Stahl oder Edelstahl, wieder eingeschmolzen werden und weiterverwendet werden. Die Rohrinnenverkleidung 5 z.B. aus dem PTFE-Material kann dagegen mechanisch behandelt werden, insbesondere kann PTFE-Material wieder weiterverwendet werden. Insbesondere muss das Verbundwerkstück 1 nicht in einer Deponie endgelagert werden.

Die Separiervorrichtung 10 weist ein Werkzeug 11 sowie eine Handhabungsanordnung 12 auf. Die Handhabungsanordnung 12 teilt sich auf in eine Aufspanneinrichtung 13, welche den Grundkörper 2 stationär fixiert, und in eine Zugeinrichtung 14, welche über ein Zugmittel 15, wie zum Beispiel ein Seil, insbesondere ein Stahlseil oder eine Kette, das Werkzeug 11 durch den Rohrbereich 3 des Verbundwerkstücks 1 in einer Arbeitsrichtung A durchzieht. Die Zugeinrichtung 14 ist z.B. als eine motorisiert Seilwinde ausgebildet, die eine Zugkraft von z.B. 5.000 N oder mehr aufweist.

Zur Vorbereitung der Separation wird zunächst an einer Eingangsseite ES der Endflansch 7a, beispielsweise mittels einer Säge, entfernt. Nachfolgend wird das Werkzeug 11 so angesetzt, dass ein Führungsabschnitt 16 in einen Ringspalt 9 zwischen der Rohrinnenverkleidung 5, insbesondere dem Mittelabschnitt 6 der Rohrinnenverkleidung 5, und der Wandung 8 des Rohrbereichs 3 des Grundkörpers 2 angesetzt wird. Der Führungsabschnitt 16 dient dazu, die Rohrinnenverkleidung 5 von der Wandung 8 zu beabstanden oder zu lösen und zu Hakenschneidabschnitten 17a, b zu führen.

Das Werkzeug 11 wird wie das in den Figuren 1b und 1c angedeutet ist über die gesamte Länge der Rohrinnenverkleidung 5 durchgezogen und schneidet dabei zwei Schnittlinien 18a, b (Figur 3a - 4, 4a - e) in die Rohrinnenverkleidung 5, sodass ein Streifen 19 abgetrennt wird. Die Schnittkontur wird im Zusammenhang mit den Figuren 3a - e und 4 a - e erläutert. Nachdem der Streifen 19 vollständig oder fast vollständig aus der Rohrinnenverkleidung 5, insbesondere aus dem Mittelabschnitt 6, herausgetrennt wurde, ist die Presspassung aufgehoben und die Rohrinnenverkleidung 5 kann in einfacher Weise aus dem Grundkörper 2 herausgezogen werden.

Die Figuren 2a, b zeigen das Werkzeug 11 in einer schematischen Draufsicht von oben (Figur 2a) beziehungsweise in Seitenansicht (Figur 2b) sowie in schematisierter Vorderansicht axial von vorne.

Aus der Darstellung ist zu erkennen, dass das Werkzeug 11 aus einem Rohr als Halbzeug gefertigt ist. Beispielsweise kann ein einfaches Stahlrohr, insbesondere ein Edelstahlrohr, als Halbzeug verwendet werden, dessen Außendurchmesser kleiner als der freie Innendurchmesser des Verbundwerkstücks 1 ausgelegt ist.

Das Werkzeug 11 umfasst einen Schneidkopf 20, welcher als ein Mittelabschnitt in dem Werkzeug 11 angeordnet ist und welcher den Führungsabschnitt 16 und die zwei Hakenschneidabschnitte 17a, b aufweist. In einer in Arbeitsrichtung A vorlaufenden Bereich weist das Werkzeug 11 einen Vorlaufabschnitt 21, in der Gegenrichtung nachlaufend einen Nachlaufabschnitt 22 auf. In dem gezeigten Ausführungsbeispiel sind Schneidkopf 20, Vorlaufabschnitt 21 und Nachlaufabschnitt 22 aus dem Körper des Rohrs gefertigt.

Der Schneidkopf 20 umfasst den Führungsabschnitt 16, welcher als eine Führungszunge ausgebildet ist, die in Draufsicht von oben in Arbeitsrichtung A verjüngend ausgebildet ist. Mit der Spitze greift der Führungsabschnitt 16 in den Ringspalt 9 zwischen Rohrinnenverkleidung 5 und Wandung des Grundkörpers 2 ein. Dadurch, dass der Führungsabschnitt 16 aus einer Rohrwandung des Grundkörpers 2 gefertigt ist, weist dieser im Querschnitt eine Krümmung oder eine gekrümmte Kontur auf, sodass dieser sich an die Wandung 8 des Grundkörpers 2 zumindest anschmiegt. Die Hakenschneidabschnitte 17a, b sind als Schlitze in Arbeitsrichtung A ausgeführt, wobei diese jeweils ein Fangmaul 23a, b aufweisen, welche in Arbeitsrichtung A geöffnet sind. In der seitlichen Draufsicht ist zu erkennen, dass die durch die Hakenschneidabschnitte 17a, b gebildete Aussparung eine U-förmige Außenform aufweisen.

Der Vorlaufabschnitt 21 ist als eine Rinne ausgebildet, welche im Querschnitt gegenüberliegend zu dem Führungsabschnitt 16 und/oder in Umlaufrichtung um 180° versetzt angeordnet ist. Der Vorlaufabschnitt 21 trägt eine mechanische Schnittstelle 25, welche vorliegen als eine Durchgangsöffnung ausgebildet ist und an die das Zugmittel 15 befestigt werden kann, um das Werkzeug 11 durch den Rohrbereich 3 zu ziehen. Der Nachlaufabschnitt 22 ist dagegen als umlaufend geschlossener Rohrabschnitt ausgebildet.

Wie sich aus der Frontansicht in der Figur 2b axial von vorne ablesen lässt, weisen die Hakenschneidabschnitte 17a, b jeweils eine Schneidengeometrie auf, wobei radial innen ein Keilwinkelbereich 26a, b angeordnet ist, sodass sich die Hakenschneidabschnitte 17a, b in Arbeitsrichtung A verjüngen und eine Schneide bilden. Die Keilwinkelbereiche 26a, b sind jedoch nur an der Innenseite des Werkzeugs 11, insbesondere des Schneidkopfs 20, angeordnet, an der Außenseite ist kein Keilwinkelbereich vorgesehen, sodass die Schneidengeometrie ausschließlich durch den inneren Keilwinkelbereich 26a, b gebildet wird.

In den Figuren 3a - e und 4a - e ist in einer schematischen Darstellung das Einschneiden des Streifens 19 dargestellt. In der Figur 3a ist gezeigt, wie der Führungsabschnitt 16 in den Ringspalt 9 zwischen die Rohrinnenverkleidung 5 und die Wandung 8 des Rohrbereichs 3 des Grundkörpers 2 eintritt. Der Führungsabschnitt 16 löst die Rohrinnenverkleidung 5 von der Wandung und verformt die Rohrinnenverkleidung 5 derart, dass diese in Richtung der Hakenschneidabschnitte 17a, b geführt wird. Dies ist in den Figuren 3b und 4b gezeigt.

Wie aus den Figuren 3c und 4c zu erkennen ist, wird die Rohrinnenverkleidung 5 von den Hakenschneidabschnitten geschnitten, sodass die zwei Schnittlinien 18a, b entstehen.

Wird das Werkzeug 11 weiter durch das Verbundwerkstück 1 gezogen, so entsteht - wie in den Figuren 3d/4d und 3e/4e dargestellt - der Streifen 19 sowie der verbleibende Teil der Rohrinnenverkleidung 5. Der Streifen 19 wird dabei durch den Nachlaufabschnitt 22 geführt, sodass dieser nicht verklemmen kann. Das Werkzeug 11, insbesondere die Hakenschneidabschnitte 17a, b sind dabei derart abgestimmt und voneinander beabstandet, dass eine Breite B des Streifens 19 kleiner als der freie Innendurchmesser d des Werkzeugs 11, insbesondere des Nachlaufabschnitts 22, ist.

Sobald das Werkzeug 11 vollständig durch das Verbundwerkstück 1 durchgezogen ist, ist die Presspassung zwischen der Rohrinnenverkleidung 5 und der Wandung 8 aufgehoben und die Rohrinnenverkleidung 5 kann in einfacher Weise an der Ausgangsseite AS aus dem Grundkörper 2 entnommen werden. Damit ist die Separation von Grundkörper 2 und Rohrinnenverkleidung 5 abgeschlossen, beide Komponenten können unabhängig voneinander recycelt werden.

### Bezugszeichenliste:

- 1: Verbundwerkstück
- 2: Grundkörper
- 3: Rohrbereich
- 4a, b: Rohrflansche
- 5: Rohrinnenverkleidung
- 6: Mittelabschnitt
- 7a, b: Endflansche
- 8: Wandung
- 9: Ringspalt
- 10: Separiervorrichtung
- 11: Werkzeug
- 12: Handhabungsanordnung
- 13: Aufspanneinrichtung
- 14: Zugeinrichtung
- 15: Zugmittel
- 16: Führungsabschnitt
- 17a, b: Hakenschneidabschnitten
- 18a, b: Schnittlinien
- 19: Streifen
- 20: Schneidkopf
- 21: Vorlaufabschnitt
- 22: Nachlaufabschnitt
- 23a, b: Fangmäuler
- 24: leer
- 25: Schnittstelle
- 26a, b: Keilwinkelbereiche
- A: Arbeitsrichtung
- E: Eingangsseite
- H: Hauptachse

## Patentansprüche

1. Separiervorrichtung (10) für ein Verbundwerkstück (1), wobei das Verbundwerkstück (1) einen Grundkörper (2) mit einem Rohrbereich (3) und eine Rohrinnenverkleidung (5) aufweist, wobei die Rohrinnenverkleidung (5) in dem Rohrbereich (3) des Grundkörpers (2) angeordnet ist,
mit einem Werkzeug (11), wobei das Werkzeug (11) einen Schneidkopf (20) zum Aufschneiden der Rohrinnenverkleidung (5) in dem Verbundwerkstück (1) in einer Arbeitsrichtung (A) aufweist,
mit einer Handhabungsanordnung (12) zum Verfahren des Werkzeugs (11) in dem Rohrbereich (3) relativ zu dem Verbundwerkstück (1),
wobei der Schneidkopf (20) einen in Arbeitsrichtung (A) gewandten Führungsabschnitt (16) zur Anordnung zwischen der Rohrinnenverkleidung (5) und dem Grundkörper (2) und zum Führen des Schneidkopfs (20) und/oder des Werkzeugs (11) sowie beidseitig zu dem Führungsabschnitt angeordnete Schneidabschnitte zum Ausschneiden eines Streifens (9) aus der Rohrinnenverkleidung (5) aufweist,
**dadurch gekennzeichnet, dass**
die Schneidabschnitte als Hakenschneidabschnitte (17 a, b) ausgebildet sind.

2. Separiervorrichtung (10) nach Anspruch 1, **dadurch gekennzeichnet, dass** die Hakenschneidabschnitt (17 a, b) jeweils ein Fangmaul (23 a, b) aufweisen, welches die Rohrinnenverkleidung (5) fängt und schneidet.

3. Separiervorrichtung (10) nach einem der vorhergehenden Ansprüche, **dadurch gekennzeichnet, dass** der Führungsabschnitt (16) und die Hakenschneidabschnitte (17a, b) in einem Querschnitt senkrecht zu der Arbeitsrichtung (A) auf einem gekrümmten Profil angeordnet sind.

4. Separiervorrichtung (10) nach einem der vorhergehenden Ansprüche, **dadurch gekennzeichnet, dass** die Hakenschneidabschnitte (17a,b) eine Schneidengeometrie aufweisen, wobei auf einer der Wandung (8) des Rohrbereichs (3) abgewandten Seite des Hakenschneidabschnitts (17a,b) ein Keilwinkelbereich (26a,b) angeordnet ist.

5. Separiervorrichtung (10) nach einem der vorhergehenden Ansprüche, **dadurch gekennzeichnet, dass** die Handhabungsanordnung (12) eine stationäre Aufspanneinrichtung (13) zum Fixieren des Verbundwerkstücks (1) und eine Zugeinrichtung (14) zum Durchziehen des Werkzeugs (11) durch den Rohrbereich (3) des Verbundwerkstücks (1) aufweist.

6. Separiervorrichtung (10) nach einem der vorhergehenden Ansprüche, **dadurch gekennzeichnet, dass** das Werkzeug (11) einen Vorlaufabschnitt (21) aufweist, wobei der Vorlaufabschnitt (21) eine mechanische Schnittstelle (25) zur Kopplung mit der Handhabungseinrichtung (12) aufweist, wobei der Vorlaufabschnitt (21) in Arbeitsrichtung (A) länger als der Führungsabschnitt (16) ausgebildet ist.

7. Separiervorrichtung (10) nach einem der vorhergehenden Ansprüche, **dadurch gekennzeichnet, dass** das Werkzeug (11) einen Nachlaufabschnitt (22) aufweist, wobei der Nachlaufabschnitt (22) als eine Führung für den Streifen (19) ausgebildet ist oder wobei der Nachlaufabschnitt (22) als ein Griff für eine manuelle Handhabung, Führung und/oder Manipulation des Werkzeugs (11) ausgebildet ist.

8. Separiervorrichtung (10) nach einem der vorhergehenden Ansprüche, **dadurch gekennzeichnet, dass** der Schneidkopf (20) und/oder das Werkzeug (11) aus einem Rohr als Halbzeug gefertigt ist.

9. Separiervorrichtung (10) nach Anspruch 8, **dadurch gekennzeichnet, dass** der Vorlaufabschnitt (21) und/oder der Nachlaufabschnitt (22) als ein Teilabschnitt des Rohres ausgebildet ist/sind.

10. Separiervorrichtung (10) nach Anspruch 9, **dadurch gekennzeichnet, dass** die Hakenschneidabschnitte (17a, b) so angeordnet sind, dass der Streifen (19) in der Breite (B) kleiner als der freie Durchmesser (d) des Rohrs ausgebildet ist.

11. Separiervorrichtung (10) nach einem der vorhergehenden Ansprüche, **dadurch gekennzeichnet, dass** die Separiervorrichtung (10) das Verbundwerkstück (1)umfasst, wobei die Rohrinnenverkleidung (5) als eine PFP-Verkleidung, insbesondere PTFE-Verkleidung ausgebildet ist, welche in dem Rohrbereich (3) angeordnet ist.

12. Verfahren zur Separierung des Verbundwerkstücks (1) mit der Separiervorrichtung (10) nach einem der vorhergehenden Ansprüche, **dadurch gekennzeichnet, dass** der Schneidkopf (20) so angesetzt wird, dass der Führungsabschnitt (16) in dem Ringspalt (9) zwischen Rohrinnenverkleidung (5) und Wandung (8) des Rohrbereichs (3) des Grundkörpers (2) angeordnet ist und dass nachfolgend der Schneidkopf (20) relativ zu dem Verbundwerkstück (1) in Arbeitsrichtung (A) bewegt wird, sodass die Hakenschneidabschnitte (17 a, b) den Streifen (19) aus der Rohrinnenverkleidung (5) herausschneiden.

13. Verfahren nach Anspruch 12, **dadurch gekennzeichnet, dass** die Rohrinnenverkleidung (5) mindestens einen Endflansch (7a,b) aufweist, wobei in einem Vorverarbeitungsschritt der Endflansch (7a,b) abgetrennt wird.

## Claims

1. A separating device (10) for a composite workpiece (1), wherein the composite workpiece (1) comprises a main body (2) with a pipe section (A) and an inner pipe lining (5), wherein the inner pipe lining (5) is arranged in the pipe section (3) of the main body (2),
comprising a tool (11), wherein the tool (11) has a cutting head (20) for cutting the inner pipe lining (5) in the composite workpiece (1) in a working direction (A),
comprising a manipulating arrangement (12) for moving the tool (11) in the pipe section (3) relative to the composite workpiece (1),
wherein the cutting head (20) comprises a guiding section (16) facing the working direction (A) for arranging between the inner pipe lining (5) and the main body (2) and for guiding the cutting head (20) and/or the tool (11) and cutting sections arranged on both sides of the guiding section for cutting out a strip (9) from the inner pipe lining (5),
**characterised in that**
the cutting sections are in the form of hook cutting sections (17 a, b).

2. The separating device (10) according to Claim 1, **characterised in that** the hook cutting sections (17 a, b) each comprise a jaw (23 a, b) which catches and cuts the inner pipe lining (5).

3. The separating device (10) according to any one of the preceding claims, **characterised in that** the guiding section (16) and the hook cutting sections (17a, b) are arranged in a cross-section perpendicular to the working direction (A) on a curved profile.

4. The separating device (10) according to any one of the preceding claims, **characterised in that** the hook cutting sections (17a,b) have a cut geometry, wherein a wedge angled section (26a,b) is arranged on a side of the hook cutting section (17a,b) facing away from the wall (8) of the pipe section (3).

5. The separating device (10) according to any one of the preceding claims, **characterised in that** the manipulating arrangement (12) comprises a stationary clamping device (13) for fixing the composite workpiece (1) and a traction device (14) for pulling the tool (11) through the pipe section (3) of the composite workpiece (1).

6. The separating device (10) according to any one of the preceding claims, **characterised in that** the tool (11) has a leading section (21), wherein the leading section (21) comprises a mechanical interface (25) for coupling with the manipulating device (12), wherein the leading section (21) is longer in working direction (A) than the guiding section (16).

7. The separating device (10) according to any one of the preceding claims, **characterised in that** the tool (11) comprises a following section (22), wherein the following step (22) is designed as a guide for the strip (19) or wherein the following section (22) is designed as a handle for the manual handling, guiding and/or manipulation of the tool (11).

8. The separating device (10) according to any one of the preceding claims, **characterised in that** the cutting head (20) and/or the tool (11) is made from a pipe as a semi-finished product.

9. The separating device (10) according to Claim 8, **characterised in that** the leading section (21) and/or the following section (22) is/are designed as a portion of the pipe.

10. The separating device (10) according to Claim 9, **characterised in that** the hook cutting section (17a, b) is arranged so that the strip (19) is designed to be smaller in width (B) than the free diameter (d) of the pipe.

11. The separating device (10) according to any one of the preceding claims, **characterised in that** the separating device (10) comprises the composite workpiece (1), wherein the inner pipe lining (5) is designed as a PFP lining, in particular a PTFE lining, which is arranged in the pipe section (3).

12. A method for separating the composite workpiece (1) comprising the separating device (10) according to any one of the preceding claims, **characterised in that** the cutting head (20) is attached so that the guiding section (16) is arranged in the annular gap (9) between the inner pipe lining (5) and wall (8) of the pipe section (3) of the main body (2) and afterwards the cutting head (20) is moved relative to the composite workpiece (1) in working direction (A), so that the hook cutting sections (17 a, b) cut the strip (19) out of the inner pipe lining (5).

13. The method according to Claim 12, **characterised in that** the inner pipe lining (5) comprises at least one end flange (7a,b), wherein in a pre-processing step the end flange (7a,b) is cut off.

## Revendications

1. Dispositif de séparation (10) pour une pièce composite (1), ladite pièce composite (1) présentant un corps de base (2) avec une zone tubulaire (A) et un revêtement tubulaire intérieur (5), ledit revêtement tubulaire intérieur (5) étant disposé dans la zone tubulaire (3) du corps de base (2),
avec un outil (11), ledit outil (11) comportant une tête de coupe (20) pour la coupe du revêtement tubulaire intérieur (5) de la pièce composite (1) dans une direction de travail (A),
avec un système de manipulation (12) pour le déplacement de l'outil (11) dans la zone tubulaire (3) par rapporte à la pièce composite (1).
la tête de coupe (20) présentait une partie de guidage (16) orientée dans la direction de travail (A) pour disposition entre le revêtement tubulaire intérieur (5) et le corps de base (2) et pour le guidage de la tête de coupe (20) et/ou de l'outil (11) ainsi que des parties de coupe disposées de part et d'autre de la partie de guidage pour la coupe d'une bande (9) dans le revêtement tubulaire intérieur (5),
**caractérisé**
**en ce que** les parties de coupe sont réalisées comme parties de coupe en crochet (17a, b).

2. Dispositif de séparation (10) selon la revendication 1, **caractérisé en ce que** les parties de coupe en crochet (17a, b) présentent chacune une bouche (23a, b) qui saisit et coupe le revêtement tubulaire intérieur (5).

3. Dispositif de séparation (10) selon l'une quelconque des revendications précédentes, **caractérisé en ce que** la partie de guidage (16) et les parties de coupe en crochet (17a, b) sont en section transversale disposées perpendiculairement à la direction de travail (A) sur un profil incurvé.

4. Dispositif de séparation (10) selon l'une quelconque des revendications précédentes, **caractérisé en ce que** les parties de coupe en crochet (17a, b) présentent une géométrie de coupe, une zone d'angle d'amincissement (26a, b) étant présentée sur un côté de la partie de coupe en crochet (17a, b) opposé à la paroi (8) de la zone tubulaire (3).

5. Dispositif de séparation (10) selon l'une quelconque des revendications précédentes, **caractérisé en ce que** le système de manipulation (12) comporte un dispositif de serrage (13) fixe pour la fixation de la pièce composite (1) et un dispositif de traction (14) pour la traction de l'outil (11) par la zone tubulaire (3) de la pièce composite (1).

6. Dispositif de séparation (10) selon l'une quelconque des revendications précédentes, **caractérisé en ce que** l'outil (11) comporte une partie d'attaque (21), ladite partie d'attaque (21) présentant une interface mécanique (25) pour accouplement avec le système de manipulation (12), ladite partie d'attaque (21) étant plus longue que la partie de guidage (16) dans la direction de travail (A).

7. Dispositif de séparation (10) selon l'une quelconque des revendications précédentes, **caractérisé en ce que** l'outil (11) comporte une partie de fuite (22), ladite partie de fuite (22) étant réalisée comme guidage pour la bande (19) ou ladite partie de fuite (22) étant réalisée comme poignée pour un actionnement, un guidage et/ou une manipulation manuels de l'outil (11).

8. Dispositif de séparation (10) selon l'une quelconque des revendications précédentes, **caractérisé en ce que** la tête de coupe (20) et/ou l'outil (11) sont fabriqués comme produits semi-finis à partir d'un tube.

9. Dispositif de séparation (10) selon la revendication 8, **caractérisé en ce que** la partie d'attaque (21) et/ou la partie de fuite (22) sont réalisées chacune comme une section partielle du tube.

10. Dispositif de séparation (10) selon la revendication 9, **caractérisé en ce que** les parties de coupe en crochet (17a, b) sont disposées de manière à réaliser la bande (19) avec une largeur (B) inférieure au diamètre libre (d) du tube.

11. Dispositif de séparation (10) selon l'une quelconque des revendications précédentes, **caractérisé en ce que** ledit dispositif de séparation (10) comprend la pièce composite (1), le revêtement tubulaire intérieur (5) étant réalisé comme revêtement PFP, en particulier comme revêtement FTFE disposé dans la zone tubulaire (3).

12. Procédé de séparation de la pièce composite (1) avec le dispositif de séparation (10) selon l'une quelconque des revendications précédentes, **caractérisé en ce que** la tête de coupe (20) est appliquée de manière à disposer la partie de guidage (16) dans la fente annulaire (9) entre le revêtement tubulaire intérieur (5) et la paroi (8) de la zone tubulaire (3) du corps de base (2) et **en ce que** la tête de coupe (20) est consécutivement déplacée par rapport à la pièce composite (1) dans la direction de travail (A), si bien que les parties de coupe en crochet (17a, b) découpent la bande (19) hors du revêtement tubulaire intérieur (5).

13. Procédé selon la revendication 12, **caractérisé en ce que** le revêtement tubulaire intérieur (5) présente au moins une bride d'extrémité (7a, b), ladite bride d'extrémité (7a, b) étant détachée lors d'une étape d'usinage préalable.
